# FASCICULE DE BREVET EUROPEEN

(11) **EP 1 254 769 B1**
(45) Date de publication et mention de la délivrance du brevet: **27.06.2007**
(21) Numéro de dépôt: 02354071.9
(22) Date de dépôt: 26.04.2002
(51) Int. Cl.: B41F 17/00

(54) **Machine de tamponnage équipée d'un dispositif pour le marquage des verres de vision**
Tampondruckmaschine ausgerüstet mit einer Vorrichtung für die Markierung von Brillenlinsen
Pad printing machine equipped with a device for the marking of spectacle lenses

(30) Priorité: 04.05.2001 FR 0106061
(43) Date de publication de la demande: 06.11.2002
(73) Titulaire: Tecoptique, 73000 Chambery (FR)
(72) Inventeur: Demarchi, Henri Dominico, 73290 La Motte Servolex (FR); Naccarato, Joseph, 74150 Sales (FR)
(74) Mandataire: Hecké, Gérard

(56) Documents cités:
- DE-A- 19 913 322
- US-A- 6 123 021

## Description

### Domaine technique de l'invention

L'invention est relative à une machine de tamponnage, notamment pour des verres de vision, comportant:
- une pluralité d'unités d'encrage comprenant chacune un cliché gravé avec une rainure spécifique et un encrier rempli d'encre monté en position renversée sur la partie supérieure du cliché,
- un dispositif de tamponnage ayant un tampon pour récupérer l'encre stockée dans la gravure du cliché de l'unité d'encrage sélectionnée correspondante et l'apposer sur les verres.
- une table de travail équipée d'éléments de préhension pour les verres à tamponner,
- des moyens de commande des différents cycles de tamponnage des verres,
- et un deuxième actionneur assurant un déplacement relatif du cliché de l'unité d'encrage sélectionnée par rapport à l'encrier fixe pour assurer le transfert d'encre de la gravure du cliché vers le tampon correspondant.

### Etat de la technique

II existe de plus en plus de types de verres à vision progressive, avec des dessins ou des marquages différents qui nécessitent une multitude de clichés.

Une telle machine de tamponnage connue est décrite dans le document US-A-6123021. Elle comporte plusieurs unités d'encrage de couleurs différentes, s'étendant côte à côte dans un plan horizontal.

D'autres machines de tamponnage connues pour le marquage des verres de vision nécessitent un changement manuel des clichés pour chaque type de verres. Il en résulte des manipulations multiples, qui rallongent les temps de préparation, et imposent une grande attention visuelle lors du choix des clichés.

Il existe également des machines de tamponnage à clichés multiples, et automatisées par un robot contrôlé par un ordinateur. L'encombrement longitudinal est important, et il n'est pas possible de travailler simultanément sur les deux verres de l'oeil gauche et de l'oeil droit.

### Objet de l'invention

L'objet de l'invention consiste à réaliser une machine de tamponnage pour des verres de vision, ayant un encombrement longitudinal réduit, et à sélection automatique et fiable des clichés qui évite les remplacements multiples manuels risquant de mauvaises manipulations.

Le dispositif selon l'invention est caractérisé en ce que:
- un système de vision est placé au-dessus de la table de travail pour la détection du marquage caché et le positionnement correct des verres avant le tamponnage,
- les éléments de préhension fonctionnent à dépression.
- les unités d'encrage sont réparties et stockées verticalement à intervalles réguliers le long d'un magasin, lequel est monté à coulissement vertical sur un châssis fixe,
- et un premier actionneur assure la montée et la descente du magasin pour positionner une unité d'encrage à un niveau prédéterminé situé entre la table de travail et le système de vision.

Selon une caractéristique de l'invention, les différentes unités d'encrage sont identiques, et réparties par paires en nombre égal sur deux côtés du magasin double, les unités d'encrage superposées d'un même côté étant affectées pour les verres de l'oeil droit, et celles de l'autre côté pour les verres de l'oeil gauche.

Selon une caractéristique de l'invention, le premier actionneur comporte un motoréducteur accouplé à un mécanisme de transformation de mouvement à vis et écrou s'étendant selon une direction verticale, le sens d'entraînement bidirectionnel du magasin à la montée ou à la descente étant commandé par inversion de l'alimentation du moteur.

Selon une autre caractéristique de l'invention, le deuxième actionneur comporte un vérin d'accrochage pour la préhension de deux clichés sélectionnés, et un vérin d'actionnement destiné à pousser horizontalement les clichés entre deux positions horizontales adaptées à la sortie et à la rentrée des clichés.

Selon un mode de réalisation préférentiel, la table de travail est équipée d'un coulisseau de support d'une paire de verres pour l'oeil gauche et l'oeil droit respectivement, deux éléments de préhension à ventouses étant prévus pour le maintien par dépression des verres lors des opérations de transfert et de tamponnage.

### Description sommaire des dessins

D'autres avantages et caractéristiques ressortiront plus clairement de la description qui va suivre d'un mode de réalisation de l'invention donné à titre d'exemple non limitatif, et représenté aux dessins annexés, dans lesquels:
- la figure 1 est une vue en élévation de la machine de tamponnage selon l'invention;
- la figure 2 montre une vue de profil de la machine de la figure 1;
- la figure 3 représente une vue en plan de la figure 1;
- la figure 4 représente une vue en plan de la figure 2;
- la figure 5 est une vue de profil du châssis de la machine;
- la figure 6 est une vue arrière de la figure 1, le magasin étant représenté en pointillé dans la position de fin de course haute;
- la figure 7 montre deux vues du vérin d'accrochage du deuxième actionneur, le mors de la pince étant représenté en position débloquée dans la demi-vue supérieure, et dans la position agrippée dans la demi-vue inférieure de la vue inférieure;
- les figures 8 à 9A sont respectivement des vues en plan, de profil et en élévation du dispositif de tamponnage sur la table de travail;
- les figures 10 à 18 montrent les différentes étapes successives de tamponnage des verres.

### Description d'un mode de réalisation préférentiel.

En référence aux figures 1 à 10, une machine de tamponnage 10 pour des verres de vision, comporte un châssis 12 fixe sur lequel est monté à coulissement vertical un cadre mobile 14 d'un magasin 16 destiné au stockage d'une pluralité d'unités d'encrage 18.

Le déplacement vertical du magasin 16 est opéré au moyen d'un premier actionneur 20 comprenant un motoréducteur 22 accouplé à un mécanisme de transformation de mouvement à vis 24 et écrou 26. La vis 24 s'étend selon une direction verticale, et le sens d'entraînement bidirectionnel du magasin 16 à la montée ou à la descente est commandé par inversion de l'alimentation du moteur.

Les différentes unités d'encrage 18 sont identiques et réparties à intervalles réguliers et par paires en nombre égal sur deux côtés du magasin 16 double. Les différentes unités d'encrage 18 superposées d'un même côté sont affectées pour les verres de l'oeil droit, et celles de l'autre côté pour les verres de l'oeil gauche.

Chaque unité d'encrage 18 est composée d'un cliché 28 gravé, d'un support de cliché 30 mobile monté sur des rails de guidage horizontal, d'un encrier 32 fixe monté sur un support d'encrier 34.

Le cliché 28 gravé est formé par une plaque d'acier inoxydable dans la face supérieure de laquelle ont été réalisées des gravures représentatives des repères à apposer sur les verres. L'encrier 32 est rempli d'encre, et l'orifice ouvert est monté en position renversée sur la partie supérieure gravée du cliché 28. L'orifice ouvert de l'encrier 32 est délimité par une collerette annulaire dotée d'un segment racleur (non représenté) destiné à prendre appui sur le cliché 28.

Le châssis 12 fixe porte en plus une table de travail 36 agencée horizontalement devant le magasin 16, et reliée par deux traverses 38 horizontales au châssis 12. La table de travail 36 est équipée d'un coulisseau 39 de support d'une paire de verres OG et OD pour l'oeil gauche et l'oeil droit respectivement. Un vérin 40 permet de déplacer le coulisseau 39 entre une position de repos (en traits forts sur la figure 9) permettant la mise en place des verres appropriés, et une position de travail adaptée au tamponnage (voir flèche F figure 8). Les zones de positionnement A et B indiquées en pointillé sur la figure 8 sur la table de travail 36 correspondent au tamponnage. Le coulisseau 39 comporte en plus deux éléments de préhension 42 à ventouses pour le maintien par dépression des verres OG et OD lors des opérations de transfert et de tamponnage.

Au-dessus de la table de travail 36 se trouve le dispositif de tamponnage 44 associé à un système de vision 46 avec deux caméras CDD. Le dispositif de tamponnage 44 est fixé au châssis 12 par deux traverses 47, et comporte une paire de tampons 48 en silicone, destinés à récupérer l'encre du cliché 28, et à la restituer sur les verres OG et OD. Chaque tampon 48 est actionné dans le sens de la hauteur au moyen d'un vérin 50 déplaçable entre une position basse et une position relevée (figures 9 et 9A). La caméra CDD du système de vision 46 est fixée par un bras 52 au dispositif de tamponnage 44, de manière à être positionnée juste au-dessus des éléments de préhension 42 à ventouses lorsque ces derniers se trouvent en position de repos. Un tel système connu en soi permet la détection du marquage caché sur les verres OG et OD et un positionnement manuel.

La sélection d'une ou de la paire d'unités d'encrage 18 d'un niveau prédéterminé du magasin 16 est entièrement automatisée au moyen d'un clavier (non représenté) associé à un automate intégré à la machine 10 pour l'entrée des paramètres de mesure et de commande. Pour le fonctionnement de ce système d'ascenseur, il est également possible d'utiliser un lecteur de code à barres, ou une unité de commande extérieure, par exemple un ordinateur.

Après la sélection d'une ou de la paire d'unités d'encrage 18, intervient la phase d'encrage des clichés 28 suite à un déplacement relatif en translation horizontale par rapport aux encriers 32 correspondants.

Le mouvement de translation d'une paire de clichés 28 intervient au moyen d'un deuxième actionneur 54 comprenant un vérin d'accrochage 56 pour la préhension des deux clichés 28 sélectionnés, et un vérin d'actionnement 58 destiné à pousser horizontalement les clichés 28 entre deux positions C et D (figure 9).

Le vérin d'accrochage 56 (figure 7) comporte une pince 60 articulée reliée à une chape 62 mobile du vérin, et pourvue à son extrémité opposée d'un mors 64 destiné à agripper le support de cliché 30 mobile.

Le vérin d'actionnement 58 est disposé au-dessus du vérin d'accrochage 56, et pousse la paire de clichés 28 lors de la fermeture du mors 64, jusqu'à ce que la partie gravée des clichés 28 glisse à l'extérieur des deux encriers 32. Les gravures sont alors remplies d'encre, et le transfert d'encre vers les verres OD, OG à tamponner peut alors être opéré.

### Les différentes étapes de tamponnage sont illustrées sur les figures 10 à 18:

Sur la figure 10, les clichés 28 se trouvent en position C, l'orifice de l'encrier 32 étant en face de la partie gravée. Le verre droit OD est maintenu par dépression sur la ventouse gauche. Le bon positionnement du verre sur l'élément de préhension 42 est contrôlé grâce à la caméra CDD du système de vision 46 qui visualise vers un écran LCD les marquages cachés sur le verre. Puis intervient le positionnement du verre gauche OG sur la ventouse droite, suivi du blocage par dépression avec le même contrôle de positionnement au moyen du système de vision 46.

Sur la figure 11, le deuxième actionneur 54 pousse vers la position D et permet la sortie de la paire de clichés 28 sélectionnés (un seul est visible). La partie gravée des clichés 28 se trouve à l'air libre, et seules les gravures sont remplies d'encre.

Sur la figure 12, les deux tampons 48 sont actionnés par les deux vérins 50 vers la position basse, pour récupérer l'encre stockée dans les gravures des deux clichés 28, ces derniers se trouvent toujours dans la position D.

Sur la figure 13, les deux tampons 48 sont actionnés par les deux vérins 50 vers la position relevée.

Sur la figure 14, le vérin d'accrochage 56 du deuxième actionneur 54 provoque le retour des clichés vers la position C, en positionnant la partie gravée sous les encriers 32.

Sur la figure 15, le vérin 40 provoque le déplacement du coulisseau 39 sur la table de travail 36, pour positionner les deux verres OG, OD sous les deux tampons 48.

Sur la figure 16, les deux tampons 48 sont actionnés par les deux vérins 50 vers la position basse, et font le marquage sur les deux verres OG, OD.

Sur la figure 17 est opérée la remontée des deux tampons 48 vers la position relevée.

Sur la figure 18, le vérin 40 provoque le retour du coulisseau 39 sur la table de travail 36, pour positionner les deux verres OG, OD en position d'origine. La dépression dans les éléments de préhension 42 est interrompue, suivie de la récupération des verres tamponnés.

Le mode de réalisation précédemment décrit concerne un magasin 16 vertical double permettant de travailler simultanément les deux verres OD, OG sur la table de travail 36.

Il est clair que l'invention s'applique également à un magasin vertical simple ayant une seule colonne d'unités d'encrage superposées, permettant de travailler sur un seul verre à la fois.

## Revendications

1. Machine de tamponnage (10), notamment pour des verres de vision, comportant:
- une pluralité d'unités d'encrage (18) comprenant chacune un cliché (28) gravé avec une rainure spécifique et un encrier (32) rempli d'encre monté en position renversée sur la partie supérieure du cliché (28),
- un dispositif de tamponnage (44) ayant un tampon (48) pour récupérer l'encre stockée dans la gravure du cliché (28) de l'unité d'encrage (18) sélectionnée correspondante et l'apposer sur les verres (OD, OG),
- une table de travail (36) équipée d'éléments de préhension (42) pour les verres à tamponner,
- des moyens de commande des différents cycles de tamponnage des verres,
- et un deuxième actionneur (54) assurant un déplacement relatif du cliché (28) de l'unité d'encrage (18) sélectionnée par rapport à l'encrier (32) fixe pour assurer le transfert d'encre de la gravure du cliché (28) vers le tampon (48) correspondant.
**caractérisée en ce que**:
- un système de vision (46) est placé au-dessus de la table de travail (36) pour la détection du marquage caché et le positionnement correct des verres avant le tamponnage,
- les éléments de préhension (42) fonctionnent à dépression,
- les unités d'encrage (18) sont réparties et stockées verticalement à intervalles réguliers le long d'un magasin (16), lequel est monté à coulissement vertical sur un châssis (12) fixe,
- et un premier actionneur (20) assure la montée et la descente du magasin (16) pour positionner une unité d'encrage (18) à un niveau prédéterminé situé entre la table de travail (36) et le système de vision (46).

2. Machine de tamponnage selon la revendication 1, **caractérisée en ce que** le premier actionneur (20) comporte un motoréducteur (22) accouplé à un mécanisme de transformation de mouvement à vis (24) et écrou (26).

3. Machine de tamponnage selon la revendication 2, **caractérisée en ce que** la vis (24) s'étend selon une direction verticale, le sens d'entraînement bidirectionnel du magasin (16) à la montée ou à la descente étant commandé par inversion de l'alimentation du moteur.

4. Machine de tamponnage selon la revendication 1, **caractérisée en ce que** le deuxième actionneur (54) comporte un vérin d'accrochage (56) pour la préhension de deux clichés (28) sélectionnés, et un vérin d'actionnement (58) destiné à pousser horizontalement les clichés (28) entre deux positions (C et D) horizontales adaptées à la sortie et à la rentrée des clichés (28).

5. Machine de tamponnage selon la revendication 4, **caractérisée en ce que** le vérin d'accrochage (56) comporte une pince (60) articulée reliée à une chape (62) mobile dudit vérin, et pourvue à son extrémité opposée d'un mors (64) destiné à agripper un support de cliché (30) mobile.

6. Machine de tamponnage selon la revendication 5, **caractérisée en ce que** le vérin d'actionnement (58) est disposé au-dessus du vérin d'accrochage (56), et pousse les clichés (28) sélectionnés lors de la fermeture du mors (64), jusqu'à ce que la partie gravée des clichés (28) glisse à l'extérieur des deux encriers (32) correspondants.

7. Machine de tamponnage selon l'une des revendications 1 à 6, **caractérisée en ce que** les différentes unités d'encrage (18) sont identiques, et réparties par paires en nombre égal sur deux côtés du magasin (16) double, les unités d'encrage (18) superposées d'un même côté étant affectées pour les verres de l'oeil droit, et celles de l'autre côté pour les verres de l'oeil gauche.

8. Machine de tamponnage selon la revendication 7, **caractérisée en ce que** la table de travail (36) est équipée d'un coulisseau (39) de support d'une paire de verres (OG et OD) pour l'oeil gauche et l'oeil droit respectivement.

9. Machine de tamponnage selon la revendication 8, **caractérisée en ce que** le coulisseau (39) comporte en plus deux éléments de préhension (42) à ventouses pour le maintien par dépression des verres (OG et OD) lors des opérations de transfert et de tamponnage.

10. Machine de tamponnage selon la revendication 7, **caractérisée en ce que** le dispositif de tamponnage (44) comporte une paire de tampons (48) en silicone actionnés dans le sens de la hauteur au moyen d'une paire de vérins (50) déplaçables entre une position basse et une position relevée pour assurer ledit transfert d'encre.

## Claims

1. Stamp-marking machine (10), in particular for corrective lenses, comprising:
- a plurality of inking units (18) each comprising a pattern (28) etched with a specific groove, and an ink container (32) filled with ink fitted in the upside-down position on the top part of the pattern (28),
- a stamp-marking device (44) having a stamp (48) to recover the ink stored in the etching of the pattern (28) of the corresponding selected inking unit (18) and to place it on the lenses (OD, OG),
- a working table (36) equipped with handling elements (42) of the lenses to be stamp-marked,
- control means for controlling the different lens stamp-marking cycles,
- and a second actuator (54) ensuring a relative movement of the pattern (28) of the selected inking unit (18) with respect to the fixed ink container (32) to perform transfer of ink from the etching of the pattern (28) to the corresponding stamp (48),
**characterized in that**
- a vision system (46) is placed above the working table (36) for detection of the hidden marking and correct positioning of the lenses before stamp-marking,
- the handling elements (18) are arranged and stored vertically at regular intervals along a magazine (16) which is mounted with vertical sliding on a fixed frame (12),
- and a first actuator (20) ensures raising and lowering movement of the magazine (16) to position an inking unit (18) at a predetermined level situated between the working table (36) and the vision system (46).

2. Stamp-marking machine according to claim 1, **characterized in that** the first actuator (20) comprises a geared motor (22) coupled with a movement transformation mechanism by screw (24) and nut (26).

3. Stamp-marking machine according to claim 2, **characterized in that** the screw (24) extends in a vertical direction, the bi-directional driving direction of the magazine (16) in the raising and lowering directions being commanded by reversing the motor power supply.

4. Stamp-marking machine according to claim 1, **characterized in that** the second actuator (54) comprises a gripping jack (56) for picking-up two selected patterns (28), and an actuating jack (58) designed to push the patterns (28) horizontally between two horizontal positions (C and D) suitable for removal and insertion of the patterns (28).

5. Stamp-marking machine according to claim 4, **characterized in that** the gripping jack (56) comprises an articulated grip (60) connected to a movable cap (62) of said jack and provided at the opposite end thereof with a clamping jaw (64) designed to grip a movable pattern support (30).

6. Stamp-marking machine according to claim 5, **characterized in that** the actuating jack (58) is disposed above the gripping jack (56) and pushes the selected patterns (28) when said clamping jaw (64) closes, until the etched part of the patterns (28) slides outside the corresponding two ink containers (32).

7. Stamp-marking machine according to one of the claims 1 to 6, **characterized in that** the different inking units (18) are identical and arranged in pairs in an equal number on two sides of the double magazine (16), the inking units (18) superposed on one side being assigned for the right-eye lenses and those of the other side for the left-eye lenses.

8. Stamp-marking machine according to claim 7, **characterized in that** the working table (36) is equipped with a slide (39) supporting a pair of lenses (OG and OD) for the left eye and the right eye respectively.

9. Stamp-marking machine according to claim 8, **characterized in that** the slide (39) further comprises two gripping parts (42) with suction pads for holding the lenses (OG and OD) by depression during the transfer and stamp-marking operations.

10. Stamp-marking machine according to claim 7, **characterized in that** the stamp-marking device (44) comprises a pair of silicone stamps (48) actuated in the heightwise direction by means of a pair of jacks (50) movable between a lowered position and a raised position to perform said ink transfer.

## Patentansprüche

1. Tampondruckmaschine (10), insbesondere für Brillengläser, die umfasst:
- eine Mehrzahl von Inkvorrichtungen (18), die jeweils ein Druckklischee (28) umfassen, das mit einer besonderen Rille geätzt ist, und einen Inkbehälter (32), der umgekehrt auf den oberen Teil des Druckklischees (28) montiert ist,
- einen Tampondrucker (44) mit einem Tampon (48) zum Aufnehmen der Farbe, die in der Ätzung des Druckklischees (28) der entsprechenden ausgewählten Inkvorrichtung (18) gelagert wird, und deren Aufbringen auf die Gläser (OD, OG),
- einen Arbeitstisch (36), der mit Greifelementen (42) für die zu bedruckenden Gläser versehen ist,
- Mittel zur Steuerung der einzelnen Druckzyklen der Gläser,
- und einen zweiten Aktuator (54), der eine relative Bewegung des Druckklischees (28) der ausgewählten Inkvorrichtung (18) bezüglich dem festen Inkbehälter (32) sicherstellt, um die Farbe aus der Ätzung des Druckklischees (28) zum entsprechenden Tampon (46) zu bringen,
**dadurch gekennzeichnet, dass**
- über dem Arbeitstisch (36) ein Sichtsystem (46) zum Erkennen der versteckten Markierung und der korrekten Positionierung der Gläser vor dem Bedrucken angeordnet ist,
- die Greifelemente (42) mit Unterdruck arbeiten,
- die Inkvorrichtungen (18) entlang einem Vorratsbehälter (18) vertikal in gleichmäßigen Abständen verteilt und gelagert sind, der vertikal gleitend an einen feststehenden Rahmen (12) montiert ist,
- und wobei ein erster Aktuator (20) für die Auf- und Abwärtsbewegung des Vorratsbehälters (16) zur Positionierung einer Inkvorrichtung (18) in einer vorbestimmten Höhe zwischen dem Arbeitstisch (36) und dem Sichtsystem (46) sorgt.

2. Tampondruckmaschine nach Anspruch 1, **dadurch gekennzeichnet, dass** der erste Aktuator (20) einen Getriebemotor (22) umfasst, der mit einer Vorrichtung zur Umwandlung der Bewegung mittels einer Schraube (24) und einer Mutter (26) verbunden ist.

3. Tampondruckmaschine nach Anspruch 2, **dadurch gekennzeichnet, dass** sich die Schraube (24) in vertikaler Richtung erstreckt, wobei die bidirektionale Antriebsrichtung des Vorratsbehälters (16) bei der Bewegung nach oben oder unten durch Umkehrung der Stromzuführung des Motors gesteuert wird.

4. Tampondruckmaschine nach Anspruch 1, **dadurch gekennzeichnet, dass** der zweite Aktuator (54) einen Befestigungszylinder (56) zum Halten der beiden ausgewählten Druckklischees (28) sowie einen Betätigungszylinder (58) umfasst, der dazu bestimmt ist, die Druckklischees (28) horizontal zwischen zwei horizontalen Positionen (C und D) zu verschieben, die an den Aus- und Eingang der Druckklischees (28) angepasst sind.

5. Tampondruckmaschine nach Anspruch 4, **dadurch gekennzeichnet, dass** der Befestigungszylinder (56) einen gelenkig gelagerten Greifer (60) umfasst, der mit einer beweglichen Abdeckung (62) des Zylinders verbunden und an seinem entgegengesetzten Ende mit Spannbacken (64) versehen ist, die dazu vorgesehen sind, einen beweglichen Druckklischeeträger (30) festzuhalten.

6. Tampondruckmaschine nach Anspruch 5, **dadurch gekennzeichnet, dass** der Betätigungszylinder (58) über dem Befestigungszylinder (56) angeordnet ist und die Druckklischees (28) beim Schließen der Spannbacken (64) schiebt, bis der geätzte Teil der Druckklischees (28) außerhalb der beiden Inkbehälter (32) gleitet.

7. Tampondruckvorrichtung nach einem der Ansprüche 1 bis 6, **dadurch gekennzeichnet, dass** die einzelnen Inkvorrichtungen (18) identisch und paarweise in gleicher Anzahl auf beiden Seiten des doppelten Vorratsbehälters (16) verteilt sind, wobei die auf der gleichen Seite übereinander angeordneten Inkvorrichtungen (18) für die Gläser des rechten Auges und die der anderen Seite für die Gläser des linken Auges bestimmt sind.

8. Tampondruckmaschine nach Anspruch 7, **dadurch gekennzeichnet, dass** der Arbeitstisch (36) mit einem Schlitten (39) zum Tragen eines Gläserpaars (OG und OD) für das linke bzw. das rechte Auge versehen ist.

9. Tampondruckmaschine nach Anspruch 8, **dadurch gekennzeichnet, dass** der Schlitten (39) ferner zwei Greifelemente (42) mit Saugnäpfen zum Halten der Gläser (OG und OD) durch Unterdruck während der Transfer- und Druckvorgänge umfasst.

10. Tampondruckmaschine nach Anspruch 7, **dadurch gekennzeichnet, dass** die Druckvorrichtung (44) ein Paar Tampons (48) aus Silikon umfasst, die in Höhenrichtung mittels eines Zylinderpaars (50) betätigt werden, die zwischen einer unteren und einer oberen Position bewegbar sind, um die Übertragung der Farbe zu gewährleisten.
